# EUROPÄISCHE PATENTSCHRIFT

(11) **EP 3 486 053 B1**
(45) Veröffentlichungstag und Bekanntmachung des Hinweises auf die Patenterteilung: **13.07.2022**
(21) Anmeldenummer: 18189115.1
(22) Anmeldetag: 15.08.2018
(51) Int. Cl.: B28B 5/04, B28B 7/00, B28B 7/18, B28B 23/04

(54) **VERFAHREN UND ANLAGE ZUR HERSTELLUNG VON BETON-HOHLELEMENTEN**
METHOD AND ASSEMBLY FOR PRODUCING HOLLOW CONCRETE ELEMENTS
PROCÉDÉ ET INSTALLATION DE FABRICATION D'ÉLÉMENTS CREUX EN BÉTON

(30) Priorität: 20.11.2017 DE 102017127283
(43) Veröffentlichungstag der Anmeldung: 22.05.2019
(73) Patentinhaber: Vollert Anlagenbau GmbH, 74189 Weinsberg (DE)
(72) Erfinder: Vollert, Hans-Jörg, 74189 Weinsberg (DE)
(74) Vertreter: Keil & Schaafhausen Patentanwälte PartGmbB

(56) Entgegenhaltungen:
- WO-A1-2011/008783
- DE-A1- 19 907 781
- DE-A1-102008 050 955
- FR-A1- 3 011 565
- GB-A- 1 127 219
- US-A- 3 568 274

## Beschreibung

Die Erfindung betrifft ein Verfahren und eine Anlage zur Herstellung von Beton-Hohlelementen, insbesondere zur Herstellung von Fertigelementbauteilen, wie Decken oder Wände.

Aus der DE 10 2013 214 058 A1 und der DE 71 39 155 U sind Deckenplatten aus Beton bekannt, die im Wesentlichen symmetrisch geformte, oft zylindrische Hohlräume, die sich längs durch die Deckenplatte erstrecken, sowie Bewehrungselemente, vorgespannt oder schlaff armiert, aufweisen. Typischerweise werden derartige Hohlelementdecken endlos, zum Beispiel durch Stranggussverfahren erzeugt, bei dem entweder Extruderschnecken den Beton auf einer Produktionsbahn formgebend verdichten und dabei die Hohlkonturen erzeugen, oder ein Gleitfertiger den Beton auf einer Produktionsbahn über Kernelemente verdichtet, die als Negativformen die Hohlkonturen erzeugen. Die Hohlelementdecken werden in einem kontinuierlichen Prozess erzeugt, bei der der im Stranggussverfahren erzeugte Strang meist mit einer Säge in Segmente mit definierter Länge gesägt wird. Der Nachteil des kontinuierlichen Stranggussverfahrens besteht darin, dass in erheblichen Maß Verschnitt erzeugt wird, Querarmierungen, Aussparungen, Einbauteile oder Verbindungselemente in Querrichtung, sowie über das Betonteil hinausragende Armierungen gar nicht oder nur mit großem Aufwand hergestellt werden können.

Aus der WO 2011/008783 A1 sind ein Verfahren und eine Anlage bekannt, um vorgespannte Betonelemente herzustellen. Hierzu werden Spanndrähte auf einer Palette vorgespannt und anschließend wird eine erste Schicht Beton eingefüllt und anschließend ausgehärtet. Ein weiteres Verfahren und eine Anlage zur Herstellung von vorgespannten Betonelementen werden in der US

3,568,274 A offenbart. US 3,568,274 A offenbart ein Verfahren zur Herstellung von Beton-Hohlelementen mit folgenden Schritten:
a) Bereitstellen einer Palette,
b) Aufbringen von Schalungselementen auf die Palette,
c) Transport der Palette in eine Bewehrungsstation, in der in den von der Palette und den Schalungselementen definierten Raum Spanndrähte eingelegt und vorgespannt werden,
d) Transport der Palette in eine Betonierstation, in der in den von der Palette und den Schalungselementen definierten Raum wenigstens eine erste Schicht Beton eingefüllt wird,
e) Einbringen von Kernelementen in den von der Palette und den Schalungselementen definierten Raum,
f) Transport der Palette in eine Aushärtestation, in der der Beton ausgehärtet wird, und
g) Transport der Palette in eine Entspannstation, in der die Spanndrähte, insbesondere gleichzeitig, entspannt werden,
wobei in Schritt c) die Spanndrähte in einem Spannjoch befestigt werden, das zum Aufbringen der Vorspannung relativ zu der Palette in eine von dem herzustellenden Beton-Hohlelement wegweisende erste Richtung bewegt wird, und wobei nach dem Aufbringen der Vorspannung in den Spanndrähten wenigstens eine Haltekonsole zwischen das Spannjoch und die Palette eingebracht wird.

Ausgehend hiervon ist es eine Aufgabe der vorliegenden Erfindung, ein Verfahren und eine Anlage bereitzustellen, mit denen insbesondere vorgespannte Beton-Hohlelemente effektiv herstellbar sind, unter Vermeidung der oben angeführten Nachteile.

Diese Aufgabe wird mit einem Verfahren mit den Merkmalen des Anspruchs 1 gelöst. Die Erfindung basiert dabei auf der Idee, dass die Hohlelemente im Umlaufverfahren, insbesondere analog zu den Betonfertigteil-Vollelementen, hergestellt werden. Hierbei wird auf einer verschiedene Stationen durchlaufenden Palette mit Schalungselementen ein Raum definiert, der der äußeren Kontur des herzustellenden Beton-Hohlelements entspricht und in den dann Beton eingefüllt wird. Aussparungen lassen sich durch das Einbringen von Schalungselementen einfach realisieren. Spanndrähte können seitlich aus dem Element herausragen. Einbauteile und auch andere Verbindungselemente als überstehende Spanndrähte können in die Elemente einbetoniert werden. Dadurch wird die kraftschlüssige Montage auf der Baustelle erleichtert, da die Drähte oder Verbindungselemente zur Verbindung des Hohlelements mit angrenzenden Deckenelementen und Wänden benutzt werden können. Es sind zudem Bewehrungen in Quer- und Längsrichtung möglich. Hierbei wird es bevorzugt, wenn die Stahlpalette derart ausgeführt ist, dass Längs-Schalungselemente und an beiden Palettenenden Quer-Schalungselemente gesetzt oder fest fixiert sind. Typischerweise werden die Schalungselemente so auf die Palette gesetzt, dass zwei oder mehr Hohlelemente nebeneinander auf der Palette hergestellt werden können.

Das erfindungsgemäße Verfahren zur Herstellung von Beton-Hohlelementen, insbesondere im Umlaufverfahren, weist folgende Schritte auf: Bereitstellen einer Palette, Aufbringen von Schalungselementen auf die Palette, anschließend Transport der Palette in eine Bewehrungsstation, in der in den von der Palette und den Schalungselementen definierten Raum Spanndrähte eingelegt und vorgespannt werden, anschließend Transport der Palette in eine Betonierstation, in der in den von der Palette und den Schalungselementen definierten Raum wenigstens eine erste Schicht Beton eingefüllt wird, Einbringen von Kernelementen in den von der Palette und den Schalungselementen definierten Raum vor, während oder nach dem Einbringen des Betons, anschließend Transport der Palette in eine Aushärtestation oder Härtekammer, in der der Beton ausgehärtet wird, und anschließend Transport der Palette in eine Entspannstation, in der die Spanndrähte entspannt werden. Es hat sich als vorteilhaft herausgestellt, wenn zunächst eine erste Schicht Beton, z.B. etwa bis zur Position der Unterkante der herzustellenden Hohlräume, eingefüllt wird, danach Kernelemente zur Ausbildung der Hohlräume in den von der Palette und den Schalungselementen definierten Raum eingebracht werden und anschließend wenigstens eine weitere Schicht Beton in den von der Palette und den Schalungselementen definierten Raum eingefüllt wird.

Nach einem ersten Aspekt, der nicht Teil der Erfindung ist, können in den Quer-Schalungselementen, die einteilig oder zweiteilig ausgeführt sein können, bspw. runde oder viereckige Öffnungen enthalten sein, durch die (Kern-)Rohre oder Profile geschoben werden können, die die Hohlräume in dem Betonelement erzeugen. Nach einem anderen Aspekt, der nicht Teil der Erfindung ist, können die Kernelemente, d.h. Rohre oder sonstige Profile, zum Beispiel durch eine Rohrziehmaschine von rechts und links durch die Bohrungen der Quer-Schalungselemente geschoben werden. Eine andere Lösung , die nicht Teil der Erfindung ist, besteht darin, die Profile einfach manuell oder anders technisch unterstützt durch die Bohrungen der Quer-Schalungselemente zu schieben. Erfindungsgemäß sind die Quer-Schalungselemente zweiteilig ausgeführt und mit Öffnungen enthalten, wobei die Kernelemente von oben in die Quer-Schalungselemente eingelegt werden, sodass die Kernelemente, d. h. die Rohre bzw. Profile, in den Bohrungen der Quer-Schalungselemente gelagert werden.

Die Längs-Schalungselemente weisen eine Schubverzahnung auf, um entsprechende Ausformungen in den Betonelementen zu erzeugen, durch die eine besonders feste Betonverbindung, insbesondere für Erdbebengebiete, unter Einfügung von Ortbeton hergestellt werden kann.

Vor, während oder nach dem Aufbringen der Vorspannung in den Spanndrähten wird wenigstens eine Haltekonsole und/oder wenigstens ein Hydraulikstempel zwischen das Spannjoch und die Palette eingebracht, um die Vorspannung während der nachfolgenden Herstellungsschritte zu halten. Hierbei hat es sich als zweckmäßig erwiesen, wenn die wenigstens eine Haltekonsole und/oder der wenigstens eine Hydraulikstempel durch eine Hubbewegung in eine zur Ebene der Palette zumindest im Wesentlichen senkrechte zweite Richtung zwischen das Spannjoch und die Palette eingebracht wird. Zweckmäßigerweise werden wenigstens zwei Abstandselemente, d.h. Haltekonsolen und/oder Hydraulikstempel, zwischen Spannjoch und Palette vorgesehen, um die Kräfte aufzunehmen, ohne wesentliche Momente in dem Joch zu erzeugen.

Dabei können die Spanndrähte durch Öffnungen in wenigstens zwei einander gegenüberliegenden Schalungselementen geführt werden und auf der dem von der Palette und den Schalungselementen definierten Raum abgewandten Seite dieser Schalungselemente in einer Spann- und/oder Halteeinrichtung festgelegt werden. Zusätzlich oder alternativ können die Spanndrähte in einem Spannjoch befestigt werden, das zum Aufbringen der Vorspannung relativ zu der Palette in eine von dem herzustellenden Beton-Hohlelement wegweisende erste Richtung bewegt wird.

Nach einer Ausführungsform der Erfindung können auf einer Seite der Palette die Spanndrähte befestigt werden, z.B. an den Quer-Schalungselementen oder an Stirnseiten der Palette. Die Spanndrähte können in einem Höhenabstand von typischerweise 0 bis 50 mm oberhalb der Palette liegen und werden in Spannklötzen, die neben den Quer-Schalungselementen auf der Palette fixiert sind, auf diesem Höhenabstand geführt. Außerhalb der Spannklötze können dann Spannhülsen auf die Spanndrähte gesetzt werden. Beispielsweise spannen hydraulische Spannzylinder mit Hilfe der Spannhülsen die Spanndrähte und erzeugen eine Vorspannung in den Spanndrähten. Die Vorspannung wird den Spanndrähten somit von außen eingeprägt. Pro Hohlelement werden typischerweise 10 bis 20 Spanndrähte eingebracht, die pro Spanndraht mit einer Vorspannkraft von bis zu ca. 120 kN beaufschlagt werden. Die gesamte Vorspannkraft pro Hohlelement hat Werte typischerweise im Bereich 1.000 bis 2.000 kN.

Diese Kräfte werden z.B. über die Spannklötze auf die Palette übertragen. Aus diesem Grund wird es bevorzugt, wenn die Palette sehr steif ausgeführt ist. Eine Idee hierfür besteht darin, sie durch große Stahlträger zu versteifen oder mit Beton auszugießen.

Insbesondere neu an der vorliegen Erfindung ist, sowohl die Paletten mit versteifendem Beton auszugießen, als auch die Palette während des laufenden Produktionsprozesses durch Gegenhalter-Drähte nachzuspannen, wie nachstehend beschrieben. Hierdurch werden die durch die Vorspannkräfte des herzustellenden Betonelements in die Palette eingebrachten Biegemomente aufgefangen, die Palette bleibt eben. Vorzugsweise sind die Gegenhalter-Drähte oder Spannlitzen selektiv nachspannbar und entspannbar, um die durch die Vorspannkräfte des herzustellenden Betonteils in die Palette eingebrachten Verformungsmomente zumindest teilweise aufzunehmen und/oder auszugleichen. Eine konkrete Ausführung für die Erzeugung der Vorspannung besteht beispielsweise darin, ein Spann-/Entspann-Joch seitlich an den Paletten zu befestigen. In dem Joch sind Bohrungen vorgesehen, durch die die Spanndrähte geführt werden. Die Bohrungen sind z.B. in zwei oder mehreren Reihen übereinander in das Joch eingebracht. Durch die obere Bohrungsreihe können die Spanndrähte verlaufen, die über die Palette verlaufen. Durch die untere Bohrungsreihe können dann Gegenhalter-Spanndrähte verlaufen, die außen an der Palette befestigt sind. Die Spannkräfte, die durch die Gegenhalter-Drähte verlaufen, erzeugen beim Spannprozess ein Gleichgewicht zu den Spanndrähten auf der Palette. Die Gegenhalter-Drähte lassen sich alternativ durch eine andere Lösung ersetzen, die sich beim Spannen in Längsrichtung elastisch verformt oder den Verformungsweg ausgleicht. Das Spann-/Entspann-Joch wird beispielsweise durch Führungsdorne in Längsrichtung geführt.

Prinzipiell gibt es zwei verschiedene Möglichkeiten, die Drähte zu spannen:
1) Gleichzeitiges Spannen aller Drähte durch das Spann-/Entspannjoch (Gruppenspannen)

### Auf einer Seite werden die zu spannenden Drähte an der Palette befestigt (passive Seite, ohne Spann-/Entspannjoch)

Auf der anderen Seite (aktive Seite) werden die zu spannenden Drähte wie oben beschrieben im Spann-/Entspannjoch befestigt, wobei das Spann-/Entspannjoch bei möglichst vollständig eingefahrenen Spannzylindern so nahe als möglich am Palettenrand ist. Nach Befestigung aller zu spannenden Drähte am Spann-/Entspannjoch drückt ein oder mehrere Hydraulikzylinder das Spannjoch in Spannrichtung von der Palette weg und spannt so alle Drähte gleichzeitig.

Nach Abschluss des Spannvorgangs können Haltekonsolen zwischen Spann-/Entspann-Joch und dem Palettenrand eingefügt werden. Die Funktion der Haltekonsolen besteht darin, die durch die Spannvorrichtung aufgebrachten Spannkräfte gegen die Palette abzustützen. Nach Einfügen der Haltekonsolen, ist eine Entfernung der Spannvorrichtung möglich. Eine Idee besteht darin, die Spann- oder auch Entspannzylinder hydraulisch nach unten und oben zu verfahren, so dass diese in den Wirkbereich zwischen Palette und Spann-/Entspann-Joch hinein oder heraus gefahren werden können.

### 2) Einzelnes Spannen aller Drähte (Einzelspannen)

### Auf einer Seite werden die zu spannenden Drähte an der Palette befestigt (passive Seite, ohne Spann-/Entspannjoch)

Auf der anderen Seite werden die zu spannenden Drähte wie oben beschrieben im Spann-/Entspannjoch befestigt, wobei das Spann-/Entspannjoch bereits mindestens um den Entspannweg und die Baubreite des eingefahrenen Entspannzylinders von der Palette entfernt ist, und das Spann-/Entspannjoch durch Halteplatten gegen das Verschieben in Spannrichtung zur Palette hin durch Halteplatten gesichert ist.

Alle Drähte werden dann einzeln gespannt, zum Beispiel durch handelsübliche Spannpressen.

Das Entspannen der Spanndrähte kann z.B. dadurch erfolgen, dass zunächst der wenigstens eine Hydraulikstempel das Spann-/Entspannjoch soweit von der Palette in Spannrichtung wegdrückt, dass die Haltekonsolen zwischen dem Spann-/Entspannjoch entlastet und entfernt werden können. Danach wird der Haltedruck des Hydraulikzylinders sukzessive reduziert; die Spannkräfte welche auf das Spann-/Entspannjoch wirken, drücken den Hydraulikzylinder in Spannrichtung langsam ein. Sobald der Hydraulikzylinder ausreichend weit eingedrückt ist, wirken keine Spannkräfte mehr auf die Befestigungen der Spanndrähte am Spann-/Entspannjoch, so dass die Befestigungen der Drähte gelöst, und das vorgespannte Betonteil von der Palette abgenommen werden kann..

Die oben genannte Aufgabe wird weiter mit einer Anlage zur Herstellung von Beton-Hohlelementen im Paletten-Umlaufverfahren gelöst. Diese Anlage weist z.B. wenigstens eine Reinigungsstation, wenigstens eine Schalstation, wenigstens eine Bewehrungsstation, wenigstens eine Betonierstation, wenigstens eine Aushärtestation und wenigstens eine Entformstation sowie eine Transporteinrichtung zur Förderung von Paletten zwischen den einzelnen Stationen auf. Zudem weist die Umlauf-Anlage wenigstens eine Plotterstation, in der Markierungen auf der Palette aufgebracht werdenund wenigstens eine Glättstation zur Oberflächenbearbeitung auf.

Es können weitere Stationen in die Umlauf-Anlage integriert sein, beispielsweise wenigstens eine Verdichterstation zum Verdichten des Betons und/oder wenigstens eine Pufferstation zum Zwischenlagern von Paletten. Vorzugsweise ist diese Anlage so automatisiert, dass die Paletten computergesteuert zu einzelnen Stationen transportiert werden und die an einzelnen Stationen auszuführenden Arbeitsschritte maschinell und/oder computergesteuert erfolgen. Erfindungsgemäß kann die Bewehrungsstation und/oder eine zusätzliche Spannstation eine Einrichtung zum Einlegen von Spanndrähten aufweisen. Weiter kann die Bewehrungsstation und/oder eine zusätzliche Spannstation Mittel zum Aufbringen einer Vorspannung auf die Spanndrähte aufweisen. Die Entformstation und/oder eine zusätzliche Entspannstation kann zudem Mittel zum Entspannen der Spanndrähte aufweisen.

Die Mittel zum Aufbringen einer Vorspannung auf die Spanndrähte weisen z.B. wenigstens einen, insbesondere lösbar mit den Paletten verbindbaren, hydraulischen Spannzylinder auf, der über Spannhülsen mit den Spanndrähten verbindbar ist. Alternativ oder zusätzlich können die Mittel zum Aufbringen einer Vorspannung auf die Spanndrähte wenigstens ein mit den Spanndrähten verbindbares Spannjoch aufweisen, das zusätzlich mit Gegenhalterspanndrähten zum Aufbringen einer Vorspannung auf die Spanndrähte verbunden ist.

Weiter weist die Bewehrungsstation und/oder die zusätzliche Spannstation eine Einrichtung zum Einbringen wenigstens einer Haltekonsole und/oder wenigstens eines Hydraulikstempels zwischen die Palette und ein mit den Spanndrähten verbundenes Element, insbesondere das Spannjoch, auf.

Um in dem Beton-Hohlelement Hohlräume auszubilden, weist die Betonierstation und/oder eine weitere Station der Anlage Mittel zum Einbringen von Kernelementen in den von der jeweiligen Palette und auf dieser angeordneten Schalungselementen definierten Raum auf.

Auch mit Flüssigkeit oder Gas befüllte Schläuche können zur Erzeugung der Hohlräume benutzt werden. Nachfolgend wird die Erfindung anhand eines Ausführungsbeispiels und unter Bezugnahme auf die Zeichnung näher erläutert. Dabei bilden alle beschriebenen und/oder bildlich dargestellten Merkmale für sich den Gegenstand der Erfindung unabhängig von ihrer Zusammenfassung in den Ansprüchen oder deren Rückbezügen.

Es zeigen schematisch:
- Fig. 1: eine Prinzipskizze einer erfindungsgemäßen Anlage,
- Fig. 2: in Perspektivansicht eine Palette mit Beton-Hohlelementen,
- Fig. 3: in Schnittansicht ein Detail der Spannstation,
- Fig. 4: in Perspektivansicht ein weiteres Detail der Spannstation, und
- Fig. 5: in Schnittansicht ein weiteres Detail der Spannstation.

Figur 1 zeigt eine Prinzipskizze einer Anlage zur Herstellung von Beton-Hohlelementen im Paletten-Umlaufverfahren. In der Reihenfolge des Produktionsablaufs weist diese Anlage einen Puffer 1, eine Reinigungsstation 2, eine Plotterstation 3, mehrere Schalstationen 4, Bewehrungsstationen 5, eine Spannstation 6, eine Betonierstation 7, einen Puffer 8, eine Kontrollstation 9, eine Entschalstation 10, eine Härtestation 11 mit mehreren Regalen, weitere Entschalstationen 12, eine Entspannstation 13 und eine Entladestation 14 auf. Die einzelnen Stationen sind untereinander über eine Fördereinrichtung derart verbunden, dass Paletten 15 insbesondere automatisiert zu den Stationen transportiert werden können. Beispielsweise werden die Paletten 15 mit Reibradantrieben in einem Umlauf zwischen den Stationen transportiert.

Abweichend von der dargestellten Ausführungsform mit einer separaten Spannstation 6 und einer separaten Entspannstation 13 können diese Stationen auch in anderen Bearbeitungsstationen integriert sein.

Die Herstellung von Beton-Hohlelementen erfolgt dabei im Wesentlichen in folgender Reihenfolge:
Aus dem Puffer 1 wird eine leere Palette 15 in die Reinigungsstation 2 gefördert. Die Palette 15 wird dort gereinigt und ggf. geölt. Danach wird die Palette 15 in die Plotterstation 3 gefördert und dort geplottet, z.B. falls manuell Einlegeteile als Schalungsergänzung eingefügt werden.

Die Palette 15 durchläuft dann eine oder mehrere der Schalstationen 4, in denen Schalungselemente 16, 17 auf die Palette 15 aufgebracht und dort fixiert werden. Beim Schalen werden Längs-Schalungselemente 17 längs auf die Palette (in x-Richtung) gesetzt, um das herzustellende Hohlelement 18 seitlich zu begrenzen. In Querrichtung (y-Richtung) wird das Hohlelement 18 durch die Quer-Schalungselemente 16 begrenzt.

Die derart vorbereitete Palette 15 wird dann in eine der Bewehrungsstationen 5, in denen Armierungen und/oder Spanndrähte 19 eingebracht werden. Sofern Spanndrähte eingebracht wurden, wird die Palette 15 in die Spannstation 6 gefördert. Dort werden die Spanndrähte 19, die typischerweise längs der Palette durch die Quer-Schalungselemente 16 und durch Spannklötze 20 verlaufen, in unten näher beschriebener Weise vorgespannt. Danach wird in mindestens einer Arbeitsstation (Betonierstation 7) betoniert. Das Betonieren erfolgt z.B. mit Hilfe eines Betonverteilers, der schichtweise betoniert. Hierbei wird zunächst eine dünne Schicht Beton auf der Palette 15 verteilt, dann werden Kernelemente 21, bspw. Rohre, die die Hohlräume erzeugen, von außen durch die Quer-Schalungselemente 16 eingeschoben und danach wird eine zweite und ggf. weitere Schicht betoniert, bis der Hohlraum innerhalb der Schalungselemente 16, 17 gefüllt ist. Die gefüllte Palette 15 wird dann verdichtet, z.B. mit einer separaten Rüttel- oder Schüttelstation (nicht dargestellt) oder direkt in der Betonierstation 7. Die Qualität des Betonier- und Verdichtungsvorgangs kann in einer separaten Kontrollstation 9 kontrolliert werden.

Zusätzlich wird die Oberfläche der Betonelemente 18 durch eine Abziehvorrichtung geglättet (nicht dargestellt). Die Palette 15 wird weiter gefördert und mit Hilfe eines Regalbediengerätes in die Härtekammer 11 gefahren. Die Schalungselemente 16, 17 können vor und/oder nach der Härtekammer entfernt werden. In der Härtekammer 11 härten die Betonelemente 18 auf den Paletten 15 aus. Aus der Härtekammer 11 wird die Palette 15 mit dem Regalbediengerät heraustransportiert. In einer nachfolgenden Arbeitsstation 13 werden die Spanndrähte 19 entspannt. Hierbei wird bevorzugt, dass alle Spanndrähte 19 gleichzeitig entspannt werden, damit keine Risse im Betonelement 18 entstehen.

In der Entladestation 14 werden die Betonelemente 18 von den Paletten 15 entladen und von dort einem Lagerplatz zugeführt. Die Paletten 15 gelangen entweder über den zwischengeschalteten Puffer 1 oder unmittelbar in die Reinigungsstation 2.

In Figur 2 ist eine Palette 15 dargestellt, auf der ein Betonelement 18 vorgesehen ist. In Figur 2 ist zu erkennen, dass in dem in der Figur linken/unteren Betonelement 18 in Längsrichtung verlaufende Hohlräume ausgebildet sind. Diese werden erzeugt, indem vor, während oder nach dem Betoniervorgang die Kernelemente 21, beispielsweise Rohre, durch entsprechende Öffnungen 22 in den Quer-Schalungselementen 16 eingeschoben werden, welcher Aspekt nicht Teil der Erfindung ist.

Weiter ist zu erkennen, dass in dem in der Figur linken/unteren Betonelement 18 in Längsrichtung verlaufende Spanndrähte 19 vorgesehen sind, die in dem dargestellten Beispiel unterhalb der Hohlräume verlaufen. Die Spanndrähte 19 verlaufen durch Öffnungen in den Quer-Schalungselementen 16 und werden außerhalb der Quer-Schalungselemente 16 durch Spannklötze 20 geführt. Au-βerhalb der Spannklötze 20 werden Spannhülsen auf die Spanndrähte 19 gesetzt, mit deren Hilfe hydraulische Spannzylinder (nicht dargestellt) die Spanndrähte 19 spannen und eine Vorspannung in den Spanndrähten erzeugen.

Um die Vorspannkraft von z.B. etwa 100 kN pro Spanndraht 19 aufzunehmen, kann die Palette 15 entsprechend versteift sein. In Figur 5 ist hierzu ein Beispiel gezeigt, bei dem unter dem Deckblech der Palette 15 eine Betonschicht 23 eingebracht ist, in der Hüllrohre 24 zum Nachspannen verlaufen. Die Hüllrohre 24 ermöglichen es, mittels Nachspannlitzen in die Palette 15 eine Spannung einzubringen, die bewirkt, dass die neutrale Phase möglichst in der Ebene des Deckblechs verläuft. Mit anderen Worten sollen die durch das Vorspannen der Spanndrähte 19 erzeugten Momente in der Palette 15 durch gezieltes Aufbringen eines entgegengesetzten Moments mittels der Nachspannlitzen zumindest teilweise ausgeglichen werden.

Figuren 3 und 4 zeigen, wie die in die Spanndrähte 19 eingebrachte Spannung während der Herstellung der Beton-Hohlelemente 18, d.h. insbesondere während der Bearbeitung in der Betonierstation 7, der Kontrollstation 9, der Härtestation 11 und den Entschalstationen 10, 12, gehalten werden kann. In den Figuren 3 und 4 sind die Spanndrähte 19 im gespannten Zustand in einem Joch 25 fixiert, das über Führungsstifte 26 relativ zu der Palette 15 parallel zur Palettenebene verschiebbar geführt ist. Die Spanndrähte 19 werden dabei durch den Spannklotz 20, der an der Palette 15 fixiert ist, geführt und in Position gehalten. Zwischen der Seitenkante der Palette 15 und dem Joch 25 sind in dem dargestellten Beispiel zwei Hydraulikstempel 27 sowie zwei Haltekonsolen 28 vorgesehen, wobei die Hydraulikstempel 27 eine Bewegung des Jochs 25 relativ zu der Palette 15 entlang der Führungsstifte 26, bspw. zum definierten Entspannen der Spanndrähte 19 nach Entfernen der Haltekonsolen 28, ermöglichen, wogegen die Haltekonsolen 28 das Joch 25 gegenüber der Palette 15 abstützen. Abweichend von der dargestellten Ausführungsform kann das Joch 25 auch nur mittels der Haltekonsolen 28 abgestützt und zum Entspannen der Spanndrähte 19 auf andere Weise, z.B. durch außen an dem Joch 25 angreifende Gegenhalterspanndrähten (nicht dargestellt), definiert bewegt werden.

Die Hydraulikstempel 27 und/oder die Haltekonsolen 28 können mittels eines Hubantriebs 29, bspw. einer Hydraulikeinrichtung, in den Zwischenraum zwischen Palette 15 und Joch 25 angehoben bzw. aus diesem abgesenkt werden. So kann bspw. ein Hubantrieb 29 in der Spannstation 6 vorgesehen sein, um die Hydraulikstempel 27 und/oder die Haltekonsolen 28 nach dem Spannen der Spanndrähte 19 zwischen dem Joch 25 und der Palette 15 anzuordnen, und ein weiterer Hubantrieb 29 kann in der Entspannstation 13 vorgesehen sein, um die Hydraulikstempel 27 und/oder die Haltekonsolen 28 nach dem Entspannen der Spanndrähte 19 zwischen dem Joch 25 und der Palette 15 zu entfernen.

Zusammenfassend ermöglicht die Erfindung durch das Vorsehen einer Einrichtung zum Spannen von Spanndrähten 19, insbesondere eine separate Spannstation 6, und einer Einrichtung zum definierten Entspannen der Spanndrähte 19, insbesondere eine separate Entspannstation 13, in einem Verfahren bzw. einer Anlage im Umlaufverfahren vorgespannte Beton-Hohlelemente 18 effizient und prozesssicher herzustellen. Vorgespannte Beton-Hohlelemente 18 zeichnen sich dadurch aus, dass in ihnen durch die Spannung der Spanndrähte 19 eine auf den Beton wirkende Druckspannung ausgeübt wird, die sich bei der Verwendung der Beton-Hohlelemente 18 mit der auf diese wirkenden Gewichtskraft sowie äußeren Lasten überlagert, so dass die auf den Beton wirkenden Zugspannungen minimiert oder sogar eliminiert werden. Hierdurch lassen sich bei gleicher Größe höher belastbare Beton-Hohlelemente 18 bzw. bei gleicher Belastung schlankere Beton-Hohlelemente 18 realisieren.

**Bezugszeichen**

| | | | |
|---|---|---|---|
| 1 | Puffer | 18 | Beton-Hohlelement |
| 2 | Reinigungsstation | 19 | Spanndraht |
| 3 | Plotterstation | 20 | Spannklotz |
| 4 | Schalstation | 21 | Kernelement |
| 5 | Bewehrungsstation | 22 | Öffnung |
| 6 | Spannstation | 23 | Betonschicht |
| 7 | Betonierstation | 24 | Nachspannlitze |
| 8 | Puffer | 25 | Joch |
| 9 | Kontrollstation | 26 | Führungsstift |
| 10 | Entschalstation | 27 | Hydraulikstempel |
| 11 | Härtestation | 28 | Haltekonsole |
| 12 | Entschalstation | 29 | Hubantrieb |
| 13 | Entspannstation | | |
| 14 | Entladestation | | |
| 15 | Paletten | | |
| 16 | Quer-Schalungselement | | |
| 17 | Längs-Schalungselement | | |

## Patentansprüche

1. Verfahren zur Herstellung von Beton-Hohlelementen mit folgenden Schritten, insbesondere im Umlaufverfahren:
a) Bereitstellen einer Palette (15),
b) Transport der Palette (15) in eine Plotterstation (3), in der Markierungen auf der Palette aufgebracht werden,
c) Aufbringen von Schalungselementen (16, 17) auf die Palette (15), wobei die Quer-Schalungselemente (16) zweiteilig ausgeführt und mit Öffnungen enthalten sind, und wobe
die Längs-Schalungselemente (17) Schubverzahnungen aufweisen,
d) Transport der Palette (15) in eine Bewehrungsstation (5), in der in den von der Palette (15) und den Schalungselementen (16, 17) definierten Raum Spanndrähte (19) eingelegt und vorgespannt werden,
e) Transport der Palette (15) in eine Betonierstation (7), in der in den von der Palette (15) und den Schalungselementen (16, 17) definierten Raum wenigstens eine erste Schicht Beton eingefüllt wird,
f) Einbringen von Kernelementen (21) in den von der Palette (15) und den Schalungselementen (16, 17) definierten Raum, wobei die Kernelemente (21) von oben in die Querschalungselemente eingelegt und gelagert werden,
g) Einfüllen wenigstens einer weiteren Schicht Beton in den von der Palette (15) und den Schalungselementen (16, 17) definierten Raum,
h) Transport der Palette (15) in eine Glättungsstation, in der die Oberfläche der herzustellenden Beton-Hohlelemente (18) durch eine Abziehvorrichtung geglättet werden,
i) Transport der Palette (15) in eine Aushärtestation (11), in der der Beton ausgehärtet wird, und
j) Transport der Palette (15) in eine Entspannstation (13), in der die Spanndrähte (19), insbesondere gleichzeitig, entspannt werden,
wobei in Schritt d) die Spanndrähte (19) in einem Spannjoch (25) befestigt werden, das zum Aufbringen der Vorspannung relativ zu der Palette (15) in eine von dem herzustellenden Beton-Hohlelement (18) wegweisende erste Richtung bewegt wird, und wobei nach dem Aufbringen der Vorspannung in den Spanndrähten (19) wenigstens eine Haltekonsole (28) und/oder wenigstens ein Hydraulikstempel (27) zwischen das Spannjoch (25) und die Palette (15) eingebracht wird.

2. Verfahren nach Anspruch 1, **dadurch gekennzeichnet, dass** in Schritt d) die Spanndrähte (19) durch Öffnungen in wenigstens zwei einander gegenüberliegenden Schalungselementen (16) geführt werden und auf der dem von der Palette (15) und den Schalungselementen (16, 17) definierten Raum abgewandten Seite dieser Schalungselemente (16) in einem Spannjoch (25) festgelegt werden.

3. Verfahren nach Anspruch 1 oder 2, **dadurch gekennzeichnet, dass** die wenigstens eine Haltekonsole (28) und/oder der wenigstens eine Hydraulikstempel (27) durch eine Hubbewegung in eine zur Ebene der Palette (15) zumindest im Wesentlichen senkrechte zweite Richtung zwischen das Spannjoch (25) und die Palette (15) eingebracht wird.

4. Verfahren nach einem der Ansprüche 1 oder 3, **dadurch gekennzeichnet, dass** in Schritt j) die wenigstens eine Haltekonsole (28) zwischen dem Spannjoch (25) und der Palette (15) entfernt und/oder der wenigstens eine Hydraulikstempel (27) zwischen dem Spannjoch (25) und der Palette (15) verkürzt wird, um dadurch das Spannjoch (25) relativ zu der Palette (15) in eine zu der ersten Richtung entgegengesetzte dritte Richtung zu bewegen.

5. Anlage zur Herstellung von Beton-Hohlelementen (18) im Paletten-Umlaufverfahren, insbesondere nach einem Verfahren nach einem der vorhergehenden Ansprüche, mit wenigstens einer Reinigungsstation (2), wenigstens einer Plotterstation, wenigstens einer Schalstation (4), wenigstens einer Bewehrungsstation (5), wenigstens einer Betonierstation (7), wenigstens einer Glättungsstation, wenigstens einer Aushärtestation oder Härtekammer (11) und wenigstens einer Entformstation (12) sowie einer Transporteinrichtung zur Förderung von Paletten (15) zwischen den einzelnen Stationen (1, 2, 3, 4, 5, 6, 7, 8, 9, 10, 11, 12, 13, 14), wobei die Bewehrungsstation (5) und/oder eine zusätzliche Spannstation (6) eine Einrichtung zum Einlegen von Spanndrähten (19) aufweist, dass die Bewehrungsstation (5) und/oder eine zusätzliche Spannstation (6) Mittel (20, 25) zum Aufbringen einer Vorspannung auf die Spanndrähte (19) aufweist, und dass die Entformstation (12) und/oder eine zusätzliche Entspannstation (13) Mittel (27) zum Entspannen der Spanndrähte (19) aufweist, wobei die Bewehrungsstation (5) und/oder die zusätzliche Spannstation (6) eine Einrichtung (29) zum Einbringen wenigstens einer Haltekonsole (28) und/oder wenigstens eines Hydraulikstempels (27) zwischen die Palette (15) und ein mit den Spanndrähten (19) verbundenes Element, insbesondere ein Spannjoch (25), aufweist, wobei die Betonierstation (7) und/oder eine weitere Station Mittel zum Einbringen von Kernelementen (21) in den von der jeweiligen Palette (15) und auf dieser angeordneten Schalungselementen (16, 17) definierten Raum aufweist, wobei die Quer-Schalungselemente (16) zweiteilig ausgeführt und mit Öffnungen enthalten sind, und wobei die Kernelemente von oben in die Querschalungselemente eingelegt und gelagert werden.

6. Anlage nach Anspruch 5, **dadurch gekennzeichnet, dass** die Mittel zum Aufbringen einer Vorspannung auf die Spanndrähte (15) wenigstens einen, insbesondere lösbar mit den Paletten (15) verbindbaren, hydraulischen Spannzylinder (27) aufweisen, der über Spannhülsen mit den Spanndrähten (19) verbindbar ist, und/oder dass die Mittel zum Aufbringen einer Vorspannung auf die Spanndrähte (19) wenigstens ein mit den Spanndrähten (19) verbindbares Spannjoch (25) aufweisen, das zusätzlich mit Gegenhalterspanndrähten zum Aufbringen einer Vorspannung auf die Spanndrähte (19) verbunden ist.

7. Anlage nach einem der Ansprüche 5 bis 6, **dadurch gekennzeichnet, dass** die Palette (15) zumindest bereichsweise durch versteifenden Beton (23) ausgefüllt ist und mit selektiv nach- und entspannbaren Gegenhalter-Drähten oder Spannlitzen (24) versehen ist, um die durch die Vorspannkräfte des herzustellenden Betonteils (18) in die Palette (15) eingebrachten Verformungsmomente zumindest teilweise aufzunehmen.

## Claims

1. Method for the production of concrete hollow elements with the following steps, in particular in the circulation method:
a) providing a pallet (15);
b) transporting the pallet (15) to a plotter station (3) where markings are applied to the pallet;
c) applying formwork elements (16, 17) to the pallet (15), wherein the transverse formwork elements (16) are composed of two parts and contained with openings, and wherein the longitudinal formwork elements (17) comprise thrust gears,
d) transporting the pallet (15) to a reinforcement station (5) in which tensioning wires (19) are inserted and prestressed in the space defined by the pallet (15) and the formwork elements (16, 17);
e) transporting the pallet (15) to a concreting station (7) in which at least a first layer of concrete is filled into the space defined by the pallet (15) and the formwork elements (16, 17);
f) inserting core elements (21) into the space defined by the pallet (15) and the formwork elements (16, 17), wherein the core elements (21) are inserted and stored from above in the transverse formwork elements:
g) filling at least one further layer of concrete into the space defined by the pallet (15) and the formwork elements (16, 17),
h) transporting the pallet (15) to a smoothing station in which the surface of the concrete hollow elements to be produced (18) are smoothed by a pull-off device;
i) transporting the pallet (15) to a curing station (11) where the concrete is cured, and
j) transporting the pallet (15) to a relaxation station (13) in which the tensioning wires (19) are relaxed, in particular, simultaneously,
wherein at step d), the tensioning wires (19) are fastened in a clamping yoke (25), which is moved to the application of the preload relative to the pallet (15) in a first direction pointing from the concrete hollow element (18) to be produced, and wherein after the application of the preload in the tensioning wires (19) at least one holding bracket (28) and/or at least one hydraulic punch (27) between the clamping yoke (25) and the pallet (15) is introduced.

2. The method according to Claim 1, **characterized in that,** at step d), the tensioning wires (19) are guided through openings in at least two opposing formwork elements (16) and on the side of these formwork elements (16) defined by the pallet (15) and the formwork elements (16, 17) are fixed in a clamping yoke (25).

3. The method according to Claim 1 or 2, **characterized in that** the at least one holding bracket (28) and/or at least one hydraulic punch (27) is introduced by a lifting movement in a second direction at least substantially perpendicular to the plane of the pallet (15) between the clamping yoke (25) and the pallet (15) .

4. Method according to any one of Claims 1 or 3, **characterized in that,** at step j), the at least one holding bracket (28) between the clamping yoke (25) and the pallet (15) is removed and/or the at least one hydraulic punch (27) between the clamping yoke (25) and the pallet (15) is shortened in order to thereby move the clamping yoke (25) relative to the pallet (15) in a third direction opposite to the first direction.

5. System for the production of concrete hollow elements (18) in the pallet circulation method, in particular, by means of a method according to any one of the preceding claims, with at least one cleaning station (2), at least one plotter station, at least one formwork station (4), at least one reinforcement station (5), at least one concreting station (7), at least one smoothing station, at least one curing station or curing chamber (11) and at least one demoulding station (12) and a transport device for conveying pallets (15) between the individual stations (1, 2, 3, 4, 5, 6, 7, 8,9,10,11,12,13,14), wherein the reinforcement station (5) and/or an additional clamping station (6) comprises a device for inserting tensioning wires (19) that the reinforcement station (5) and/or an additional clamping station (6) has means (20, 25) for applying a preload to the tensioning wires (19), and that the demoulding station (12) and/or an additional relaxation station (13) comprise means (27) for relaxing the tensioning wires (19), wherein the reinforcement station (5) and/or the additional clamping station (6) a device (29) for inserting at least one holding bracket (28) and/or at least one hydraulic punch (27) between the pallet (15) and an element connected to the tensioning wires (19), in particular, a clamping yoke (25), wherein the concreting station (7) and/or a further station has means for inserting core elements (21) in the space defined by the respective pallet (15) and on this arranged formwork elements (16, 17), wherein the transverse formwork elements (16) are composed of two parts and contained with openings, and wherein the core elements are inserted from above in the transverse formwork elements and held.

6. The system according to Claim 5, **characterized in that** the means for applying a preload to the tensioning wires (15) comprise at least one hydraulic clamping cylinder (27) in particular, one being detachable from the pallets (15), which is connectable via clamping sleeves (19) to the tensioning wires (19), and/or that the means for applying a preload to the tensioning wires (19) comprise at least one clamping yoke (25) that can be connected to the tensioning wires (19), which is additionally connected to counter-holder tensioning wires for applying a preload to the tensioning wires (19) .

7. System according to any one of Claims 5 to 6, **characterized in that** the pallet (15) is at least filled by stiffening concrete (23) in sections and is provided with selectively adjustable counter-holder wires or tensioning strands (24) capable of being selectively relaxed in order to at least partially absorb the deformation moments introduced into the pallet (15) by the preload forces of the concrete part to be produced (18) .

## Revendications

1. Procédé, destiné à fabriquer des éléments creux en béton, présentant les étapes suivantes, consistant notamment dans le cadre d'un procédé en recirculation à :
a) mettre à disposition une palette (15),
b) transporter la palette (15) dans un poste traceur (3), dans lequel des marquages sont apposés sur la palette,
c) monter des éléments de coffrage (16, 17) sur la palette (15), les éléments de coffrage (16) transversaux étant réalisés en deux parties et munis d'orifices et les éléments de coffrage (17) longitudinaux comportant des dentures de cisaillement,
d) transporter la palette (15) dans un poste d'armaturage (5), dans lequel, dans l'espace défini par la palette (15) et par les éléments de coffrage (16, 17), des fils tendeurs (19) sont insérés et précontraints,
e) transporter la palette (15) dans un poste de bétonnage (7), dans lequel, dans l'espace défini par la palette (15) et par les éléments de coffrage (16, 17) est chargée au moins une première couche de béton,
f) introduire dans l'espace défini par la palette (15) et par les éléments de coffrage (16, 17) des éléments d'âme (21), les éléments d'âme (21) étant insérés par le dessus dans les éléments de coffrage transversaux et déposés,
g) charger au moins une couche supplémentaire de béton dans l'espace défini par la palette (15) et par les éléments de coffrage (16, 17),
h) transporter la palette (15) dans un poste de lissage, dans lequel la surface des éléments creux (18) en béton qui doivent être fabriqués est lissée par un dispositif d'égalisation,
i) transporter la palette (15) dans un poste de solidification (11), dans lequel le béton se solidifie et
j) transporter la palette (15) dans un poste de détente (13), dans lequel les fils tendeurs (19), sont détendus, notamment simultanément,
dans l'étape d), les fils tendeurs (19) étant fixés dans un tasseau de serrage (25) que, pour appliquer la précontrainte, l'on déplace par rapport à la palette (15) dans une première direction s'éloignant de l'élément creux (18) en béton qui doit être fabriqué, et après l'application de la précontrainte dans les fils tendeurs (19), au moins une console de retenue (28) et/ou au moins un tampon hydraulique (27) étant introduit entre le tasseau de serrage (25) et la palette (15).

2. Procédé selon la revendication 1, **caractérisé en ce que** dans l'étape d), les fils tendeurs (19) sont guidés à travers des orifices dans au moins deux éléments de coffrage (16) mutuellement opposés et sur le côté opposé à l'espace défini par la palette (15) et par les éléments de coffrage (16, 17) desdits éléments de coffrage (16), ils sont immobilisés dans un tasseau de serrage (25).

3. Procédé selon la revendication 1 ou 2, **caractérisé en ce que** l'au moins une console de retenue (28) et/ou l'au moins un tampon hydraulique (27) est introduit entre le tasseau de serrage (25) et la palette (15), par un mouvement de levage dans une deuxième direction au moins sensiblement perpendiculaire au plan de la palette (15).

4. Procédé selon l'une quelconque des revendications 1 ou 3, **caractérisé en ce que**, dans l'étape j), la console de retenue (28) entre le tasseau de serrage (25) et la palette (15) est retirée et/ou l'au moins un tampon hydraulique (27) entre le tasseau de serrage (25) et la palette (15) est raccourci, pour déplacer de ce fait le tasseau de serrage (25) par rapport à la palette (15) dans une troisième direction opposée à la première direction.

5. Installation, destinée à fabriquer des éléments creux (18) en béton selon le procédé de recirculation des palettes, notamment d'après un procédé selon l'une quelconque des revendications précédentes, dotée d'au moins un poste de nettoyage (2), d'au moins un poste traceur, d'au moins un poste de coffrage (4), d'au moins un poste d'armaturage (5), d'au moins un poste de bétonnage (7), d'au moins un poste de lissage, d'au moins un poste de solidification ou chambre de durcissement (11) et d'au moins un poste de démoulage (12), ainsi que d'un système de transport, pour le convoyage de palettes (15) entre chacun des postes (1, 2, 3, 4, 5, 6, 7, 8, 9, 10, 11, 12, 13, 14), le poste d'armaturage (5) et/ou un poste tendeur (6) supplémentaire comportant un système d'insertion de fils tendeurs (19), le poste d'armaturage (5) et/ou un poste tenseur (6) supplémentaire comportant des moyens (20, 25), destinés à appliquer une précontrainte sur les fils tendeurs (19), et le poste de démoulage (12) et/ou un poste de détente (13) supplémentaire comportant des moyens (27), destinés à détendre les fils tendeurs (19), le poste d'armaturage (5) et/ou le poste tendeur (6) supplémentaire comportant un système (29), destiné à introduire au moins une console de retenue (28) et/ou au moins un tampon hydraulique (27) entre la palette (15) et un élément relié avec les fils tendeurs (19), notamment un tasseau de serrage (25), le poste de bétonnage (7) et/ou un poste supplémentaire comportant des moyens, destinés à introduire des éléments d'âme (21) dans l'espace défini par la palette (15) en question et des éléments de coffrage (16, 17) placés sur celle-ci, les éléments de coffrage (16) transversaux étant réalisés en deux parties et pourvus d'orifice, et les éléments d'âme étant insérés par le dessus dans les éléments de coffrage transversaux et déposés.

6. Installation selon la revendication 5, **caractérisé en ce que** les moyens destinés à appliquer une précontrainte sur les fils tendeurs (15) comportent au moins un cylindre de serrage (27) hydraulique, susceptible d'être relié notamment de manière amovible avec les palettes (15), qui par l'intermédiaire de douilles de serrage est susceptible d'être relié avec les fils tendeurs (19), et/ou **en ce que** les moyens destinés à appliquer une précontrainte sur les fils tendeurs (19) comportent au moins un tasseau de serrage (25), susceptible d'être relié avec les fils tendeurs (19), qui est additionnellement relié avec des fils tendeurs antagonistes, destinés à appliquer une précontrainte sur les fils tendeurs (19).

7. Installation selon l'une quelconque des revendications 5 à 6, **caractérisé en ce que** la palette (15) est remplie au moins par endroits de béton (23) de renfort et est munie de fils antagonistes ou de tendeurs (24), susceptibles d'être sélectivement tendus et détendus, destinés à absorber au moins partiellement les couples de déformation introduits dans la palette (15) par les forces de précontrainte de la pièce en béton (18) qui doit être fabriquée.
